# EUROPÄISCHE PATENTSCHRIFT

(11) **EP 0 592 818 B1**
(45) Veröffentlichungstag und Bekanntmachung des Hinweises auf die Patenterteilung: **26.03.1997**
(21) Anmeldenummer: 93114680.7
(22) Anmeldetag: 13.09.1993
(51) Int. Cl.: B65H 3/10

(54) **Vorrichtung zum Speichern und Entnehmen von Zuschnitten**
Device for storing and taking out blanks
Dispositif pour accumuler et prélever des produits découpés

(30) Priorität: 13.10.1992 DE 4234377
(43) Veröffentlichungstag der Anmeldung: 20.04.1994
(73) Patentinhaber: Focke & Co. (GmbH & Co.), D-27283 Verden (DE)
(72) Erfinder: Focke, Heinz, D-27283 Verden (DE); Buse, Henry, D-27374 Visselhövede (DE)
(74) Vertreter: Bolte, Erich, Dipl.-Ing.

(56) Entgegenhaltungen:
- DE-A- 2 110 963
- DE-A- 2 436 354
- DE-C- 1 060 701
- FR-A- 2 348 134
- FR-A- 2 350 289

## Beschreibung

Die Erfindung betrifft eine Vorrichtung zum Speichern eines Vorrats an Zuschnitten aus dünnem Karton für Klappschachteln, sogenannten Hinge-Lid-Packungen, sowie zur Entnahme einzelner Zuschnitte, wobei ein Zuschnitt-Stapel in einem Zuschnitt-Magazin mit einer unteren Entnahmeöffnung und nach unten konvergierenden seitlichen Förderorganen Aufnahme findet, derart, daß die unteren Zuschnitte des Zuschnitt-Stapels in einer konkav gewölbten Stellung bereitgehalten und durch ein Entnahmeaggregat mit mehreren drehbaren Planetenrädern und einem mit diesen zusammenarbeitenden Sonnenrad entnommen sowie durch das Sonnenrad abtransportiert werden.

Eine derartige Vorrichtung ist bekannt durch DE-A 24 36 354. Dem ortsfesten, drehbaren Sonnenrad sind bei dieser Ausführung zwei einander gegenüberliegende Planetenräder zugeordnet. Diese erfassen mit ihrer Umfangsfläche jeweils den unteren Zuschnitt des Zuschnitt-Stapels, und zwar im Bereich von seitlichen Faltlappen. Am Umfang der Planetenräder sind zu diesem Zweck Saugbohrungen angeordnet. Der an der Mantelfläche des Planetenrades anliegende Zuschnitt wird bei der weiteren Abrollbewegung an den Umfang des Sonnenrades übergeben und von diesem einer Abförderbahn zugeführt. Auch das Sonnenrad erfaßt die Zuschnitte nur im Bereich von seitlichen Faltlappen. Da bei einem üblichen Zuschnitt für Hinge-Lid-Packungen die seitlichen Faltlappen durch mehrere längs- und querverlaufende Trennschnitte von einander abgeteilt sind, ist es schwierig, die Zuschnitte ausreichend an gewölbten bzw. zylindrischen Anlageflächen zu halten und zu transportieren. Aus diesem Grunde hat sich die bekannte Vorrichtung in der Praxis nicht bewährt.

Die FR-A 2 348 134 offenbart eine Vorrichtung zum Abziehen von Zuschnitten aus einem Stapel, bei dem der jeweils unterste Zuschnitt von einem Entnahmemittel mit Saugköpfen erfaßt wird. Darüber hinaus wird der Zuschnitt von Leisten erfaßt, die am Zuschnitt im Bereich der seitlichen Faltlappen angreifen. Beim Nachuntenziehen des untersten Zuschnitts aus dem Stapel muß der Zuschnitt die Leisten überwinden. Infolgedessen nimmt der Zuschnitt eine gewölbte Gestalt an. Die seitlichen Faltlappen ragen nach oben und können mit dem darüber liegenden, benachbarten Zuschnitt verhaken. Zur Vermeidung dieser Verhakungen ist eine gesonderte Biegevorrichtung vorgesehen.

Der Erfindung liegt die Aufgabe zugrunde, die Eingangs erläuterte Vorrichtung dahingehend weiter zu entwickeln und zu verbessern, daß die Zuschnitte bei der Entnahme aus dem Zuschnitt-Magazin durch die Planetenräder sowie während des weiteren Transports eine exaktere und störungsfreie Führung erfahren unter Berücksichtigung der besonderen Gestaltung der seitlichen Faltlappen.

Zur Lösung dieser Aufgabe ist die erfindungsgemäße Vorrichtung dadurch gekennzeichnet, daß die Planetenräder mit ihren Umfangsflächen einen Zuschnitt jeweils ausschließlich in einem mittleren Anlagebereich zwischen seitlichen Faltlappen erfassen, nämlich im Bereich eines Zuschnitt-Mittelstreifens, und daß auch im Bereich des Sonnenrades die Zuschnitte ausschließlich mit dem Zuschnitt-Mittel streifen am Umfang des Sonnenrades anliegen.

Hierdurch wird ein störungsfreier Transport der Zuschnitte bewirkt, da die Zuschnitte an ihren seitlichen Faltlappen nicht erfaßt werden. Auch die nach unten konvergierenden Förderorgane des Zuschnitt-Magazins erfassen die Zuschnitte lediglich im Bereich des Zuschnitt-Mittelstreifens an Endkanten.

Die Planetenräder sind bei der erfindungsgemäßen Vorrichtung so gestaltet, daß bei der Bewegung zur Entnahme eines Zuschnitts aus dem Zuschnitt-Magazin eine Kollision mit den Förderorganen, insbesondere mit seitlichen Stützbändern, vermieden ist. Die Planetenräder sind zu diesem Zweck mit radialen Vertiefungen zwischen die Zuschnitte erfassenden Haltebereichen versehen.

Weitere Merkmale der Erfindung betreffen die Ausbildung des Getriebes für den Bewegungsablauf des Sonnenrades, der Planetenräder und der Förderscheibe.

Ein Ausführungsbeispiel der erfindungsgemäßen Vorrichtung wird nachfolgend anhand der Zeichnungen näher erläutert. Es zeigt:
- Fig. 1: ein Zuschnitt-Magazin mit Entnahmevorrichtung für die Zuschnitte und einen Teil einer Verpackungsmaschine in schematischer Seitenansicht,
- Fig. 2: einen unteren Teil des Zuschnitt-Magazins mit Entnahmevorrichtung in vergrößertem Maßstab, ebenfalls in Seitenansicht,
- Fig. 3: Sonnenrad und Planetenräder als Teil der Entnahmevorrichtung in nochmals vergrößertem Maßstab, ebenfalls in Seitenansicht,
- Fig. 4: einen Vertikalschnitt durch die Entnahmevorrichtung einschließlich Getriebe,
- Fig. 5: einen Zuschnitt für Klappschachteln in ausgebreiteter Stellung,
- Fig. 6: eine schematisierte Darstellung der Übergabe eines Zuschnitts gemäß Fig. 5 von einem Planetenrad an das Sonnenrad.

Das in den Zeichnungen dargestellte Ausführungsbeispiel befaßt sich mit der Handhabung von Zuschnitten 10 aus dünnem Karton, und zwar konkret solchen für die Herstellung von Klappschachteln bzw. Hinge-Lid-Packungen zur Aufnahme von Zigaretten. Ein Vorrat an solchen Zuschnitten, nämlich ein Zuschnitt-Stapel 11, findet Aufnahme in einem aufrechten Zuschnitt-Magazin 12. Dieses ist an der Unterseite mit einer Entnahmeöffnung 13 versehen. Der jeweils untere Zuschnitt 10 des Zuschnitt-Stapels 11 wird über die Entnahmeöffnung 13 dem Zuschnitt-Magazin 12 entnommen und über eine Zuschnitt-Bahn 14 der Verpackungsmaschine zugeführt. Bei dem vorliegenden Ausführungsbeispiel gemäß Fig. 1 befindet sich die in Förderrichtung abwärts geneigte Zuschnitt-Bahn 14 oberhalb eines tellerförmigen Faltrevolvers 15 mit vertikaler Drehachse. Die Zuschnitte 10 werden nacheinander in Taschen dieses Faltrevolvers eingefördert.

Zur Entnahme der Zuschnitte 10 aus dem Zuschnitt-Magazin 12 dient ein Entnahmeaggregat 16. Dieses besteht aus einem ortsfest drehbar gelagerten, also zentralen Sonnenrad 17 und mehreren - bei dem vorliegenden Ausführungsbeispiel zwei - Planetenrädern 18, 19. Diese drehen mit kontinuierlicher Geschwindigkeit um das Sonnenrad 17 und zusätzlich um die eigene Achse. Die einander diametral gegenüberliegenden Planetenräder 18, 19 sind an einem gleichachsig mit dem Sonnenrad 17 drehenden Träger angeordnet, nämlich an einem Rotor 20.

Die mit exakter Relativstellung gestapelten Zuschnitte 10 werden im Bereich eines unteren Entnahmeabschitts 21 durch Ausübung von Druck auf Endkanten in eine konkav gewölbte Form gebracht mit nach unten abnehmendem Wölbungsradius. Die Anordnung ist so getroffen, daß die jeweils unteren Zuschnitte 10 entsprechend einer äußeren Hüllkurve, also entsprechend einer äußeren Bewegungsbahn der Planetenräder 18, 19, annähernd kreisbogenförmig verformt sind.

Die Zuschnitte 10 werden zu diesem Zweck im Bereich des Entnahmeabschnitts 21 durch nach unten konvergierende Förderorgane abwärtsbewegt, nämlich durch Stützbänder 22, 23. Deren einander zugekehrte Fördertrume 24, 25 dienen zur Abstützung von Endkanten 26, 27 der Zuschnitte 10. Die Stützbänder 22, 23 werden im Sinne einer nach unten gerichteten Förderbewegung angetrieben, und zwar vorzugsweise mit einer Geschwindigkeit, die um etwa 10% über der zur Entnahmeöffnung 13 gerichteten Förderbewegung des Zuschnitt-Stapels 11 liegt. Die Stützbänder 22, 23 sind als Zahnriemen ausgebildet und durch Umlenkwalzen 28, 29 geführt sowie angetrieben. Die Neigung der Fördertrume 24, 25 beträgt etwa 6° zur Senkrechten.

Unmittelbar im Bereich der Entnahmeöffnung 13 ist ein gesondertes Stützorgan für die Zuschnitte 10 angeordnet, nämlich feststehende Nasen 30, 31. Diese bilden eine Stützfläche für die Endkanten 26 und 27 der Zuschnitte 10.

Für die Entnahme von Zuschnitten 10 werden die Planetenräder durch entsprechenden Drehantrieb des Rotors 20 um eine zentrale Drehachse 32 des Sonnenrades 17 bewegt. Zugleich drehen die Planetenräder 18, 19 um die eigene Achse. Die Relativbewegungen sind so aufeinander abgestimmt, daß am Umfang der Planetenräder 18, 19 angeordnete Halteorgane für die Zuschnitte 10 - beim vorliegenden Ausführungsbeispiel Sauger 33 bzw. Saugbohrungen - jeweils einen Zuschnitt 10 am Endbereich desselben erfassen, nämlich benachbart zur Randkante 26. Der Antrieb ist so gestaltet, daß der Rotor 20 mit den Planetenrädern 18, 19 im Gegenuhrzeigersinn umläuft. Die Planetenräder 18, 19 selbst drehen im Uhrzeigersinn.

Der von dem Planetenrad 18 erfaßte Zuschnitt 10 wird bei weiterer Drehbewegung des Rotors 20 an den Umfang des Planetenrads 18 infolge der eigenständigen Drehung desselben angelegt. Das zuerst erfaßte Ende des Zuschnitts (benachbart zur Randkante 26) gelangt schließlich an den Umfang des Sonnenrades 17 und wird von diesem ebenfalls durch Halteorgane, nämlich Sauger 34, erfaßt. Eine gleichzeitige Entlüftung der Sauger 33 des Planetenrades 18 bewirkt, daß nunmehr der Zuschnitt 10 nach und nach vom Sonnenrad 17 übernommen wird.

Die hier gezeigten Zuschnitte 10 für Klappschachteln bzw. Hinge-Lid-Packungen haben einen charakteristischen Aufbau, der sich aus Fig. 5 ergibt. Ein mittlerer Zuschnitt-Teil wird im wesentlichen durch eine Vorderwand 35, eine anschließende Bodenwand 36 und eine Rückwand 37 gebildet. Hieran schließen entsprechende Zuschnitt-Teile eines Deckels 38 an. Seitliche Bereiche des Zuschnitts 10 bestehen aus Faltlappen, nämlich zu beiden Seiten des mittleren Teils angeordnete Seitenlappen 39 und 40 sowie Ecklappen 40, 41. Diese zu einem standardmäßigen Zuschnitt 10 gehörenden Faltlappen sind durch quergerichtete Trennschnitte 43 sowie durch Längsschnitte 44 und durch Schrägschnitte 45 unterteilt. Diese unterschiedlich gerichteten Schnitte führen zu einem problematischen Verhalten der Faltlappen 39..42, wenn der Zuschnitt 10 in eine bogenförmige Form gebracht wird. Fig. 6 zeigt eine S-förmige Formation des Zuschnitts 10 während einer Phase der Übergabe von einem Planetenrad 18, 19 an den Umfang des Sonnenrades 17. Wie ersichtlich sind Teile von Faltlappen, insbesondere die Ecklappen 41, 42, tangential gerichtet.

Um die dadurch bedingte Gefahr von Beeinträchtigungen der Zuschnitte 10 zu vermeiden, greifen die wirksamen Organe des Zuschnitt-Magazins 12 und des Entnahmeaggregats 16 ausschließlich in einem mittleren Bereich am Zuschnitt 10 an, jedenfalls nicht im Bereich der seitlichen Faltlappen 39..42. In Fig. 5 ist ein Zuschnitt-Mittelstreifen 46 durch Schraffur gekennzeichnet. Dieser bildet den Anlagebereich der Organe von Zuschnitt-Magazin 12 und Entnahmeaggregat 16 und endet zu beiden Seiten mit Abstand von den seitlichen Faltlappen.

Die Planetenräder 18, 19 sind in besonderer Weise ausgebildet, um bei der Entnahme von Zuschnitten 10 aus dem Zuschnitt-Magazin 12 eine Kollision mit den Stützbändern 22, 23 und den Nasen 30, 31 zu vermeiden. Zu diesem Zweck sind längs des Umfangs der Planetenräder 18, 19 muldenförmige Vertiefungen 47 gebildet. Diese erstrecken sich in achsparalleler Richtung und mit Abstand in Umfangsrichtung voneinander. Die Vertiefungen 47 sind so angeordnet, daß das untere Ende des Entnahmeabschnitts 21, nämlich die Umlenkwalzen 29 mit den Stützbändern 22, 23 und die Nasen 30, 31, jeweils in eine Vertiefung 47 eintreten, wenn ein Planetenrad 18, 19 vorbeibewegt wird.

Die Vertiefungen 47 begrenzen Halteabschnitte 48 am Umfang der Planetenräder 18, 19. Im Bereich dieser Halteabschnitte 48 sind Sauger 33 angeordnet, vorzugsweise jeweils mehrere nebeneinanderliegend in Axialrichtung des Planetenrades 18, 19 und gegebenenfalls in Umfangsrichtung. Statt der vorstehenden Sauger 33 können auch Saugbohrungen hier angebracht sein. Der Halteabschnitt 48 ist zylinderförmig gewölbt, entsprechend dem Außenumfang des Planetenrades 18, 19. Bei dem vorliegenden Ausführungsbeispiel ist jedes Planetenrad 18, 19 mit drei Halteabschnitten 48 versehen, die längs des Umfangs mit gleichen Abständen voneinander angeordnet sind. Mittig dazwischen befinden sich Stützstege 49, die ebenfalls eine zylinderförmige Außenfläche haben und mit dieser auf dem Umfang des Planetenrades 18, 19 liegen. Die Stützstege 49 sind hier ohne Halte- bzw. Saugorgane. Eine Vertiefung 47 liegt demnach jeweils zwischen einem Halteabschnitt 48 und einem Stützsteg 49. Der von einem Planetenrad 18, 19 aufgenommene Zuschnitt 10 legt sich an die Außenfläche der Halteabschnitte 48 und der Stützstege 49 an.

Das zylindrisch ausgebildete Sonnenrad 17 ist mit mehreren längs des Umfangs in gleichen Abständen voneinander angeordneten Haltebereichen 50 versehen. Diese sind jeweils mit einer Mehrzahl von Saugern 34 oder Saugbohrungen - verteilt in Axialrichtung - ausgestattet, zum Erfassen des Zuschnitts 10.

Die vom Sonnenrad 17 in Umfangsrichtung geförderten Zuschnitte 10 werden auf der zum Zuschnitt-Magazin 12 gegenüberliegenden, hier unteren Seite transportiert in die Zuschnitt-Bahn 14. Zu diesem Zweck arbeitet ein gesondertes Abförderorgan mit dem Sonnenrad 17 zusammen. Es handelt sich dabei um eine bzw. zwei in axialem Abstand voneinander angeordnete Transportrollen bzw. -scheiben 51, 52. Diese liegen am Umfang des Sonnenrades 17 an. Die Transportscheiben 51, 52 werden in Förderrichtung angetrieben. Der Zuschnitt 10 wird demnach zwischen dem Umfang des Sonnenrades 17 und den Transportscheiben 51, 52 abgefördert in die Zuschnitt-Bahn 14. Hier wird der Zuschnitt 10 zunächst durch Förderrollen 53, 54 erfaßt und weiterbewegt.

Um den nachfolgenden Transport der einzelnen Zuschnitte auf den Arbeitstakt der Verpackungsmaschine auszurichten, schließt gemäß Ausführungsbeispiel der Fig. 1 ein Endlosförderer an die Förderrollen 53, 54 an, nämlich ein Förderband 55, welches die Abstände und die nachfolgende Fördergeschwindigkeit der Zuschnitte 10 bestimmt. Das Förderband 55 ist zu diesem Zweck mit Mitnehmern 56 versehen, die jeweils einen Zuschnitt 10 an der Rückseite erfassen.

Alle Organe des Entnahmeaggregats 16 werden durch einen zentralen Antrieb bewegt. Zu diesem Zweck ist das Entnahmeaggregat 16 an einem Teil eines Maschinengestells angebracht, nämlich an einer, beispielsweise aufrechten, Tragwand 57. Der scheibenförmige Rotor 20 ist mit einer Hohlwelle 58 in einem Lager 59 der Tragwand 57 drehbar gelagert. In der Hohlwelle 58 verläuft eine Antriebswelle 60 für das Sonnenrad 17. Die Planetenräder 18, 19 sind auf achsparallelen Tragzapfen 61, 62 drehbar gelagert, die einseitig abstehend am Rotor 20 angebracht sind.

Ein zentrales Antriebsrad 63 wird von einem nicht gezeigten Motor angetrieben. Das Antriebsrad besteht aus zwei Einzelrädern 64, 65, beispielsweise Zahnrädern, mit unterschiedlichem Durchmesser. Das Einzelrad 64 überträgt Drehbewegungen auf die Antriebswelle 60. Das Einzelrad 65 steht in Antriebsverbindung mit der Hohlwelle 58.

Die Drehbewegung der Planetenräder 18, 19 um die eigene Achse wird von der Antriebswelle 60 des Sonnenrades 17 bewirkt. Ein auf der Antriebswelle 60 angeordnetes Zahnrad 66 steht in Eingriff mit Gegenrädern 67, 68, die je einem Planetenrad 18, 19 zugeordnet sind.

Die Transportscheiben 51, 52 sind auf einer gemeinsamen Welle 69 angebracht. Diese wird von der Hohlwelle 58 angetrieben durch ein Zahnrad 70 in Verbindung mit einem weiteren Zahnrad 71 auf der Welle 69. Der Antrieb wird zwischen diesen durch einen Zahnriemen 72 übertragen.

Die freie Seite des Entnahmeaggregats 16 ist in einem ortsfesten Drehlager 73 abgestützt, und zwar über einen Stützzapfen 74 an der freien Seite des Sonnenrades 17.

Die Abmessungen sind so gewählt, daß die axiale Breite des Sonnenrades 17 bzw. der Umfangsfläche der Breite des Zuschnitt-Mittelstreifens 46 etwa entspricht. Die mit deutlich geringerer Breite ausgebildeten Planetenräder 18, 19 liegen mittig zum Sonnenrad 17 und auch zum Zuschnitt-Magazin 12. Die Transportscheiben 51, 52 sind in einem solchen Abstand voneinander angeordnet, daß zwischen den Transportscheiben 51, 52 ein Planetenrad 18, 19 bei der Drehbewegung zeitweilig Aufnahme finden kann. Damit eine zylindrische Traghülse 75 der Planetenräder 18, 19 bei den Drehbewegungen berührungsfrei an der innenliegenden Transportscheibe 51 vorbeibewegt werden kann, ist diese mit einer einseitigen Ausnehmung 76 versehen. Größe und Gestalt dieser Ausnehmung 76 werden dem Bewegungsablauf der Planetenräder 18, 19 bzw. der Traghülse 75 gerecht. Der Maximalabstand der Transportscheiben 51, 52 ist ebenfalls nicht größer als die Breite des Zuschnitt-Mittelstreifens 46.

Auch die Stützbänder 22, 23 des Zuschnitt-Magazins und die Nasen 30, 31 sind mit einer Breite ausgebildet und so angeordnet, daß sie ausschließlich im Bereich des Zuschnitt-Mittelstreifens 46 wirksam werden. Die Abmessung der Stützbänder entspricht der Breite der Planetenräder 18, 19.

Die im Bereich des Sonnenrades 17 sowie der Planetenräder 18, 19 angebrachten Halteorgane für die Zuschnitte, im vorliegenden Fall Sauger 33, 34, werden in ansich bekannter Weise mit Unterdruck versorgt. Eine Saugleitung 78 für Saugbohrungen bzw. Sauger 33 der Planetenräder 18, 19 führt von einem feststehenden Kanalring 79 über die mit dem Planetenrad 18, 19 drehende Traghülse 75 zur Umfangsfläche des Planetenrades 18, 19.

Die Sauger 34 des Sonnenrades 17 werden von einem ebenfalls feststehenden Kanalring 80 versorgt, der im Bereich des feststehenden Drehlagers 73 angeordnet ist. Von diesem führt eine Saugleitung 81 innerhalb des Sonnenrades 17 zu dessen Umfangsfläche.

## Patentansprüche

1. Vorrichtung zum Speichern eines Vorrats an Zuschnitten aus dünnem Karton für Klappschachteln, sogenannten Hinge-Lid-Packungen, sowie zur Entnahme einzelner Zuschnitte (10), wobei ein Zuschnitt-Stapel (11) in einem Zuschnitt-Magazin (12) mit unterer Entnahmeöffnung (13) und nach unten konvergierenden seitlichen Förderorganen Aufnahme findet, derart, daß die unteren Zuschnitte (10) des Zuschnitt-Stapels (11) in einer konkav gewölbten Stellung bereitgehalten und durch ein Entnahmeaggregat (16) mit mehreren drehbaren Planetenrädern (18, 19) und einem mit diesen zusammenarbeitenden Sonnenrad (17) entnommen sowie durch das Sonnenrad (17) abtransportiert werden, **dadurch gekennzeichnet,** daß die Planetenräder (18, 19) mit ihren Umfangsflächen einen Zuschnitt (10) jeweils ausschließlich in einem mittleren Anlagebereich zwischen seitlichen Faltlappen (39, 40; 41, 42) erfassen, nämlich im Bereich eines Zuschnitt-Mittelstreifens (46), und daß auch im Bereich des Sonnenrades (17) die Zuschnitte (10) ausschließlich mit dem Zuschnitt-Mittelstreifen (46) am Umfang des Sonnenrades (17) anliegen.

2. Vorrichtung nach Anspruch 1, dadurch gekennzeichnet, daß Organe des Zuschnitt-Magazins (12), insbesondere seitliche Stützbänder (22, 23) für die Zuschnitte (10) und/oder Stütz-Nasen (30, 31), nachfolgend auch Nasen (30, 31) genannt, ausschließlich im mittleren Bereich des Zuschnitts (10) wirksam werden, nämlich im Bereich von Endkanten (26, 27).

3. Vorrichtung nach Anspruch 1 oder einem der weiteren Ansprüche, dadurch gekennzeichnet, daß die Planetenräder (18, 19) mehrere in Umfangsrichtung verteilt angeordnete Halteabschnitte (48) zum Erfassen und Halten eines Zuschnitts (10) aufweisen und daß zwischen den Halteabschnitten (48) radiale Vertiefungen (47) gebildet sind, die aufgrund der Relativstellungen der Planetenräder (18, 19) während der Dreh- und Kreisbewegung den Eintritt von Teilen, nämlich der unteren Enden der Stützbänder (22, 23) und der Nasen (30, 31), dienen.

4. Vorrichtung nach Anspruch 3 oder einem der weiteren Ansprüche, dadurch gekennzeichnet, daß die eine zylindrische Anlagefläche für die Zuschnitte (10) aufweisenden Haltebereiche (48) Halteorgane aufweisen, insbesondere Sauger (33) oder Saugbohrungen.

5. Vorrichtung nach Anspruch 3 oder einem der weiteren Ansprüche, dadurch gekennzeichnet, daß zwischen den vorzugsweise drei Halteabschnitten (48) mit gleichen Abständen voneinander Stützstege (49) mit zylindrischer Außenfläche angeordnet sind, wobei sich die Vertiefungen (47) jeweils zwischen einem Haltabschnitt (48) und einem Stützsteg (49) befinden.

6. Vorrichtung nach Anspruch 1 oder einem der weiteren Ansprüche, dadurch gekennzeichnet, daß das Sonnenrad (17) längs des Umfangs verteilt Haltebereiche (50) für die Zuschnitte aufweist, wobei die Haltebereiche (50) im Bereich der Übernahme eines Zuschnitts (10) von einem Planetenrad (18, 19) mit den Halteabschnitten (48) derselben korrespondieren und wobei die Haltebereiche (50) Halteorgane für die Zuschnitte aufweisen, insbesondere Sauger (34), Saugbohrungen oder dergleichen.

7. Vorrichtung nach Anspruch 1 oder einem der weiteren Ansprüche, dadurch gekennzeichnet, daß zum Abtransport der Zuschnitte ein umlaufendes Abförderorgan dient, insbesondere aus zwei in axialem Abstand voneinander angeordnete Transportscheiben (51, 52), die zum Abfördern eines Zuschnitts (10) am Umfang des Sonnenrades (17) anliegen.

8. Vorrichtung nach Anspruch 1 oder einem der weiteren Ansprüche, dadurch gekennzeichnet, daß an das Entnahmeaggregat (16) eine Zuschnitt-Bahn (14) für die Zuschnitte (10) anschließt, wobei die Zuschnitte im Bereich der Zuschnitt-Bahn (14) während einer ersten Teilstrecke durch ein Mitnehmer (56) aufweisendes Förderband (55) transportierbar sind.

9. Vorrichtung nach Anspruch 1 oder einem der weiteren Ansprüche, dadurch gekennzeichnet, daß das Sonnenrad (17) und die Planetenräder (18, 19) jeweils als einzelne Walze ausgebildet sind, wobei die axiale Breite des Sonnenrades etwa der Breite des Zuschnitt-Mittelstreifens (46) entspricht und die mittig zum Sonnenrad (17) angeordneten Planetenräder (18, 19) eine deutlich geringere Breite in Axialrichtung aufweisen.

10. Vorrichtung nach Anspruch 7 oder einem der weiteren Ansprüche, dadurch gekennzeichnet, daß die Planetenräder (18, 19) in der unteren Position jeweils in den Bereich zwischen den in entsprechendem Abstand voneinander angeordneten Transportscheiben (51, 52) eintreten, wobei jedoch der Maximalabstand der Transportscheiben (51, 52) nicht größer ist als die Breite des Zuschnitt-Mittelstreifens (46).

11. Vorrichtung nach Anspruch 10, dadurch gekennzeichnet, daß die innenliegende Transportscheibe (51) eine Ausnehmung (76) aufweist, in die ein Tragteil der Planetenräder (18, 19), insbesondere die Traghülse (75) während einer Phase der Drehbewegung eintritt.

## Claims

1. Apparatus for the storage of a stock of blanks consisting of thin cardboard for so-called hinge-lid packs and for the extraction of individual blanks (10), a blank stack (11) being received in a blank magazine (12) having a lower extraction orifice (13) and downwardly converging lateral conveying members, in such a way that the lower blanks (10) of the blank stack (11) are supplied in a concavely curved position and are extracted by an extraction unit (16) having a plurality of rotatable planet wheels (18, 19) and a sun wheel (17) cooperating with these and are transported away by the sun wheel (17), characterized in that the planet wheels (18, 19) respectively grasp a blank (10) with their circumferential surfaces solely in a middle bearing region between lateral folding tabs (39, 40; 41, 42), namely in the region of a blank middle strip (46), and in that, also in the region of the sun wheel (17), the blanks (10) bear on the circumference of the sun wheel (17) solely with the blank middle strip (46).

2. Apparatus according to Claim 1, characterized in that members of the blank magazine (12), especially lateral supporting bands (22, 23) for the blanks (10) and/or supporting noses (30, 31), also called noses (30, 31) in the following, are active solely in the middle region of the blank (10), namely in the region of end edges (26, 27).

3. Apparatus according to Claim 1 or one of the further claims, characterized in that the planet wheels (18, 19) have a plurality of holding portions (48) arranged distributed in the circumferential direction, for grasping and holding a blank (10), and in that between the holding portions (48) are formed radial depressions (47) which, during the rotational and circling movement, serve, as result of the relative positions of the planet wheels (18, 19), for the penetration of parts, namely the lower ends of the supporting bands (22, 23) and the noses (30, 31).

4. Apparatus according to Claim 3 or one of the further claims, characterized in that the holding regions (48) having a cylindrical bearing face for the blanks (10) have holding members, especially suckers (33) or suction bores.

5. Apparatus according to Claim 3 or one of the further claims, characterized in that supporting webs (49) having a cylindrical outer face are arranged at equal distances from one another between the preferably three holding portions (48), the depressions (47) each being located between a holding portion (48) and a supporting web (49).

6. Apparatus according to Claim 1 or one of the further claims, characterized in that the sun wheel (17) has, distributed along the circumference, holding regions (50) for the blanks, the holding regions (50) corresponding to the holding portions (48) of the planet wheels (18, 19) in the region of the take-over of a blank (10) by a planet wheel (18, 19), and the holding regions (50) having holding members for the blanks, especially suckers (34), suction bores or the like.

7. Apparatus according to Claim 1 or one of the further claims, characterized in that a rotating discharge-conveyor member serves for transporting away the blanks, especially consisting of two transport discs (51, 52) which are arranged at an axial distance from one another and which bear on the circumference of the sun wheel (17) in order to convey away a blank 10).

8. Apparatus according to Claim 1 or one of the further claims, characterized in that the extraction unit (16) is followed by a blank track (14) for the blanks (10), over a first part stage the blanks being transportable, in the region of the blank track (14), by a conveyor belt (55) having drivers (56).

9. Apparatus according to Claim 1 or one of the further claims, characterized in that the sun wheel (17) and the planet wheels (18, 19) are each designed as an individual roller, the axial width of the sun wheel corresponding approximately to the width of the blank middle strip (46), and the planet wheels (18, 19) arranged centrally relative to the sun wheel (17) having a clearly smaller width in the axial direction.

10. Apparatus according to Claim 7 or one of the further claims, characterized in that, in the lower position, the planet wheels (18, 19) penetrate respectively into the region between the transport discs (51, 52) arranged at a corresponding distance from one another, but the maximum distance between the transport discs (51, 52) is no greater than the width of the blank middle strip (46).

11. Apparatus according to Claim 10, characterized in that the inner transport disc (51) has a recess (76), into which a supporting part of the planet wheels (18, 19), especially the supporting sleeve (75), penetrates during a phase of the rotational movement.

## Revendications

1. Dispositif pour le stockage d'une réserve de flans en carton mince pour des boîtes à rabats, ce que l'on appelle des emballages Hinge-Lid, ainsi que pour le prélèvement de flans (10) individuels, une pile de flans (11) étant logée dans un magasin à flans (12) à ouverture de prélèvement (13) inférieure, et des organes de transport latéraux convergeant en direction du bas, de manière que les flans inférieurs (10) de la pile de flans (11) soient maintenus prêts dans une position de courbure concave et soient prélevés au moyen d'un groupe de prélèvement (16) ayant une pluralité de roues planétaires (18, 19) susceptibles de tourner et ayant une roue solaire (17) coopérant avec ces roues planétaires et soient évacuées au moyen de la roue solaire (17), caractérisé en ce que les roues planétaires (18, 19) saisissent par leurs faces périphériques un flan (10), chaque fois exclusivement dans une zone d'appui médiane entre des languettes de pliage (38, 39; 41, 421) latérales, précisément dans la zone d'une bande médiane de flan (46), et en ce qu'également dans la zone de la roue solaire (17), les flans (10) sont en appui sur la périphérie de la roue solaire (17), exclusivement avec la bande médiane (46) des flans.

2. Dispositif selon la revendication 1, caractérisé en ce que des organes du magasin à flans (12), en particulier des bandes d'appui (22, 23) latérales destinées au flan (10) et/ou des ergots d'appui (30, 31), appelés ci-après également ergots (30, 31), sont en action dans la zone médiane du flan (10), précisément dans la zone des bords d'extrémité (26, 27).

3. Dispositif selon la revendication 1 ou l'une des autres revendications, caractérisé en ce que les roues planétaires (18, 19) présentent une ou plusieurs sections de maintien (48) disposés réparties en direction périphérique pour saisir et maintenir un flan (10), et en ce qu'entre les sections de maintien (48) sont constituées des creusements radiaux (47) qui servent, du fait des positions relatives entre les roues planétaires (18, 19) pendant le mouvement rotatif et circulaire, à l'entrée de parties, précisément les extrémités inférieures des bandes d'appui (22, 23) et les ergots (30, 31).

4. Dispositif selon la revendication 3 ou l'une des autres revendications, caractérisé en ce que les zones de maintien (48), présentant une surface d'appui cylindrique pour les flans (10), présentent des organes de maintien, en particulier des ventouses (33) ou des perçages d'aspiration.

5. Dispositif selon la revendication 3 ou l'une des autres revendications, caractérisé en ce que, entre les sections de maintien (48) qui sont, de préférence, au nombre de trois, sont disposées, selon les mêmes espacements les unes par rapport aux autres, des nervures d'appui (49) ayant une surface extérieure cylindrique, les creusements (47) se trouvant respectivement entre une section de maintien (48) et une nervure d'appui (49).

6. Dispositif selon la revendication 1 ou l'une des autres revendications, caractérisé en ce que la roue solaire (17) présente des zones de maintien (50) réparties le long de la périphérie et destinées aux flans, les zones de maintien (50) correspondant, dans la zone du transfert d'un flan (10) d'une roue planétaire (18, 19), aux sections de maintien (48) de celles-ci et les zones de maintien (50) présentant des organes de maintien destinés aux flans, en particulier des ventouses (34), des perçages d'aspiration ou analogues.

7. Dispositif selon la revendication 1 ou l'une des autres revendications, caractérisé en ce que, pour assurer le transport d'évacuation des flans, est utilisé un organe de transport d'évacuation à mouvement de circulation, en particulier constitué de deux disques de transport (50, 51), disposés à distance axiale l'un de l'autre et appuyant sur la périphérie de la roue solaire (17) pour assurer le transport d'évacuation d'un flan (10).

8. Dispositif selon la revendication 1 ou l'une des autres revendications, caractérisé en ce qu'au groupe de prélèvement (16) se raccorde une bande à flans (14), destinée aux flans (10), les flans étant susceptibles d'être transportés dans la zone de la bande de flan (14) pendant une première course partielle par une bande transporteuse (55) présentant des organes d'entraînement (56).

9. Dispositif selon la revendication 1 ou l'une des autres revendications, caractérisé en ce que la roue solaire (17) et les roues planétaires (18, 19) sont respectivement réalisées à partir d'un rouleau unique, la largeur axiale de la roue solaire correspondant à peu près à la largeur de la bande médiane de flan (46) et les roues planétaires (18, 19) disposées au centre de la roue solaire (17) ayant une largeur nettement inférieure dans la direction axiale.

10. Dispositif selon la revendication 7 ou l'une des autres revendications, caractérisé en ce que les roues planétaires (18, 19), lorsqu'elles se trouvent dans la position inférieure, pénètrent chacune dans la zone située entre les disques de transport (50, 51) disposés à distance correspondante les uns des autres, l'espacement maximal entre les disques de transport (50, 51) n'étant cependant pas supérieur à la largeur de la bande médiane de flan.

11. Dispositif selon la revendication 10, caractérisé en ce que le disque de transport (51) placé intérieurement présente un évidement (76), dans lequel pénètre une partie-support des roues planétaires (18, 19), en particulier la douille-support (75), pendant une phase du mouvement rotatif.
